# EUROPÄISCHE PATENTSCHRIFT

(11) **EP 3 727 763 B1**
(45) Veröffentlichungstag und Bekanntmachung des Hinweises auf die Patenterteilung: **08.02.2023**
(21) Anmeldenummer: 18808400.8
(22) Anmeldetag: 05.12.2018
(51) Int. Cl.: B25F 5/00, B25C 1/06

(54) **EINTREIBVORRICHTUNG**
FASTENER DRIVING DEVICE
DISPOSITIF D'ENFONCEMENT

(30) Priorität: 21.12.2017 EP 17209533
(43) Veröffentlichungstag der Anmeldung: 28.10.2020
(73) Patentinhaber: Hilti Aktiengesellschaft, 9494 Schaan (LI)
(72) Erfinder: WOLF, Iwan, 7204 Untervaz (CH); SCHMIDT, Dominik, 6820 Frastanz (AT); GRAZIOLI, Mario, 7000 Chur (CH); BAUERNFEIND, Kurt, 6719 Bludesch (AT)
(74) Vertreter: Hilti Aktiengesellschaft Corporate Intellectual Property
(86) Internationale Anmeldenummer: PCT/EP2018/083575
(87) Internationale Veröffentlichungsnummer: WO 2019/120997

(56) Entgegenhaltungen:
- EP-A1- 2 226 162
- EP-A2- 2 189 246
- EP-A2- 2 397 266
- DE-A1-102014 103 854
- US-A1- 2011 303 718
- US-A1- 2016 023 342

## Beschreibung

### Technisches Gebiet

Die Anmeldung betrifft eine Vorrichtung zum Eintreiben eines Befestigungselementes in einen Untergrund.

### Stand der Technik

Derartige Vorrichtungen weisen üblicherweise einen Kolben zur Übertragung von Energie auf das Befestigungselement auf. Die dazu erforderliche Energie muss dabei in sehr kurzer Zeit zur Verfügung gestellt werden, weshalb beispielsweise bei sogenannten Federnaglern zunächst eine Feder gespannt wird, welche während des Eintreibvorgangs die Spannenergie schlagartig an den Kolben abgibt und diesen auf das Befestigungselement zu beschleunigt. Die schlagartig freiwerdende Energie, mit der das Befestigungselement in den Untergrund eingetrieben wird, bewirkt einen Rückstoss, welcher einige Komponenten solcher Vorrichtungen mechanisch belastet.

EP2189246A2 offenbart den Oberbegriff des Anspruches 1.

Andere Vorrichtungen sind aus der US2016/023342A1, US2011/303718A1, EP2226162A1, EP2397266A2 oder DE102014103854A1 bekannt.

### Darstellung der Erfindung

Ein Aspekt nicht gemäß der Erfindung betrifft eine Vorrichtung zum Eintreiben eines Befestigungselementes in einen Untergrund in einer Eintreibrichtung, mit einem Motor, mit einer Tragstruktur, welche den Motor trägt, und mit einem Dämpfelement, mittels dessen der Motor an der Tragstruktur gehalten ist. Das Dämpfelement umfasst ein Ringelement, welches den Motor in einer sich bevorzugt senkrecht zur Eintreibrichtung erstreckenden Ebene umspannt. Eine solche Anordnung des Dämpfelements lässt dem Motor relativ zur Tragstruktur eine grosse Bewegungsfreiheit in der Eintreibrichtung.

Eine nicht gemäß der Erfindung vorteilhafte Ausgestaltung ist dadurch gekennzeichnet, dass der Motor nur mittels des Dämpfelements an der Tragstruktur gehalten ist und im Übrigen in der Eintreibrichtung relativ zur Tragstruktur bewegungsentkoppelt ist. Bevorzugt ist der Motor im Übrigen in allen Richtungen relativ zur Tragstruktur bewegungsentkoppelt.

Eine nicht gemäß der Erfindung vorteilhafte Ausgestaltung ist dadurch gekennzeichnet, dass das Ringelement ein elastisches Material, bevorzugt ein Elastomer, insbesondere PU, EPDM oder FKM, umfasst. Bevorzugt besteht das Ringelement daraus.

Eine nicht gemäß der Erfindung vorteilhafte Ausgestaltung ist dadurch gekennzeichnet, dass das Ringelement kreisringförmig ausgebildet ist. Eine weitere vorteilhafte Ausgestaltung ist dadurch gekennzeichnet, dass das Ringelement in Umfangsrichtung einen elliptischen, insbesondere kreisförmigen, Querschnitt aufweist.

Eine nicht gemäß der Erfindung vorteilhafte Ausgestaltung ist dadurch gekennzeichnet, dass die Vorrichtung ein Gehäuse aufweist, wobei die Tragstruktur starr mit dem Gehäuse verbunden oder Teil des Gehäuses ist.

Eine nicht gemäß der Erfindung vorteilhafte Ausgestaltung ist dadurch gekennzeichnet, dass die Tragstruktur eine Nut für eine teilweise Aufnahme des Ringelements aufweist. Bevorzugt verläuft die Nut in Umfangsrichtung des Ringelements. Eine weitere vorteilhafte Ausgestaltung ist dadurch gekennzeichnet, dass der Motor eine Rille für eine teilweise Aufnahme des Ringelements aufweist. Bevorzugt verläuft die Rille in Umfangsrichtung des Ringelements.

Eine nicht gemäß der Erfindung vorteilhafte Ausgestaltung ist dadurch gekennzeichnet, dass die Vorrichtung ein zwischen einer Ausgangsstellung und einer Setzstellung bewegbares Energieübertragungselement zur Übertragung von Energie auf das Befestigungselement umfasst.

Eine nicht gemäß der Erfindung vorteilhafte Ausgestaltung ist dadurch gekennzeichnet, dass die Vorrichtung einen mechanischen Energiespeicher zur Speicherung von mechanischer Energie und eine Energieübertragungseinrichtung zur Übertragung von Energie aus einer Energiequelle auf den mechanischen Energiespeicher aufweist, wobei die Energieübertragungseinrichtung den Motor zur Übertragung der Energie aus der Energiequelle auf den mechanischen Energiespeicher aufweist. Bevorzugt umfasst der mechanische Energiespeicher eine Feder.

Wie in Anspruch 1 dargestellt, ein Aspekt der Anmeldung betrifft eine Vorrichtung zum Eintreiben eines Befestigungselementes in einen Untergrund in einer Eintreibrichtung, mit einer Wärmequelle, mit einem Lüfter zur Kühlung der Wärmequelle, mit einer Tragstruktur, welche den Lüfter trägt, und mit einem Lüfterdämpfelement, mittels dessen der Lüfter an der Tragstruktur oder an der Wärmequelle gehalten ist.

Eine vorteilhafte Ausgestaltung ist dadurch gekennzeichnet, dass die Vorrichtung ein weiteres Dämpfelement umfasst, mittels dessen die Wärmequelle an der Tragstruktur gehalten ist.

Wie in Anspruch 1 dargestellt, diese Ausgestaltung ist dadurch gekennzeichnet, dass der Lüfter eine Einhausung aufweist, welche durch das Lüfterdämpfelement gebildet ist.

Eine vorteilhafte Ausgestaltung ist dadurch gekennzeichnet, dass das Lüfterdämpfelement mindestens einen Vorsprung aufweist, und wobei die Tragstruktur beziehungsweise die Wärmequelle eine Aufnahme aufweist, in welcher der Vorsprung aufgenommen ist. Bevorzugt weist die Aufnahme einen Hinterschnitt auf, in welchen der Vorsprung eingreift. Eine vorteilhafte Ausgestaltung ist dadurch gekennzeichnet, dass das Lüfterdämpfelement und/oder das weitere Dämpfelement ein elastisches Material, bevorzugt ein Elastomer, insbesondere PU, EPDM oder FKM, umfasst. Bevorzugt besteht das Lüfterdämpfelement daraus.

Eine vorteilhafte Ausgestaltung ist dadurch gekennzeichnet, dass die Vorrichtung ein Gehäuse aufweist, wobei die Tragstruktur starr mit dem Gehäuse verbunden oder Teil des Gehäuses ist.

Eine vorteilhafte Ausgestaltung ist dadurch gekennzeichnet, dass die Vorrichtung ein zwischen einer Ausgangsstellung und einer Setzstellung bewegbares Energieübertragungselement zur Übertragung von Energie auf das Befestigungselement umfasst.

Eine vorteilhafte Ausgestaltung ist dadurch gekennzeichnet, dass die Wärmequelle einen Motor umfasst, bevorzugt einen elektrischen Motor.

Eine vorteilhafte Ausgestaltung ist dadurch gekennzeichnet, dass die Vorrichtung einen mechanischen Energiespeicher zur Speicherung von mechanischer Energie und eine Energieübertragungseinrichtung zur Übertragung von Energie aus einer Energiequelle auf den mechanischen Energiespeicher aufweist, wobei die Energieübertragungseinrichtung den Motor zur Übertragung der Energie aus der Energiequelle auf den mechanischen Energiespeicher aufweist. Bevorzugt umfasst der mechanische Energiespeicher eine Feder, besonders bevorzugt eine Schraubenfeder.

Eine vorteilhafte Ausgestaltung ist dadurch gekennzeichnet, dass die Energiequelle eine elektrische Batterie umfasst, welche den Motor und den Lüfter mit elektrischer Energie versorgt.

### Ausführungsbeispiele

Nachfolgend werden Ausführungsformen einer Vorrichtung zum Eintreiben eines Befestigungselementes in einen Untergrund anhand von Beispielen unter Bezugnahme auf die Zeichnungen näher erläutert. Es zeigen:
- Fig. 1: eine Seitenansicht einer Eintreibvorrichtung,
- Fig. 2: eine Seitenansicht einer Eintreibvorrichtung mit geöffnetem Gehäuse,
- Fig. 3: einen Längsschnitt eines Elektromotors,
- Fig. 4: eine perspektivische Ansicht eines Elektromotors,
- Fig. 5: einen Längsschnitt des Elektromotors aus Fig. 4 und
- Fig. 6: eine perspektivische Ansicht eines Elektromotors mit einem Lüfter.

Fig. 1 zeigt eine Eintreibvorrichtung 10 zum Eintreiben eines Befestigungselementes, beispielsweise eines Nagels oder Bolzens, in einen Untergrund in einer Seitenansicht. Die Eintreibvorrichtung 10 weist ein nicht dargestelltes Energieübertragungselement zur Übertragung von Energie auf das Befestigungselement sowie ein Gehäuse 20 auf, in welchem das Energieübertragungselement und eine ebenfalls nicht dargestellte Antriebseinrichtung zur Beförderung des Energieübertragungselementes aufgenommen sind.

Die Eintreibvorrichtung 10 weist ferner einen Griff 30, ein Magazin 40 und eine den Griff 30 mit dem Magazin 40 verbindende Brücke 50 auf. Das Magazin ist nicht abnehmbar. An der Brücke 50 sind ein Gerüsthaken 60 zur Aufhängung der Eintreibvorrichtung 10 an einem Gerüst oder dergleichen und ein als Akku 590 ausgebildeter elektrischer Energiespeicher befestigt. An dem Griff 30 sind ein Abzug 34 sowie ein als Handschalter 35 ausgebildeter Grifffühler angeordnet. Weiterhin weist die Eintreibvorrichtung 10 einen Führungskanal 700 für eine Führung des Befestigungselementes und eine Anpresseinrichtung 750 zur Erkennung eines Abstandes der Eintreibvorrichtung 10 von einem nicht dargestellten Untergrund auf. Ein Ausrichten der Eintreibvorrichtung senkrecht zu einem Untergrund wird durch eine Ausrichthilfe 45 unterstützt.

Fig. 2 zeigt die Eintreibvorrichtung 10 mit geöffnetem Gehäuse 20. In dem Gehäuse 20 ist eine Antriebseinrichtung 70 zur Beförderung eines in der Zeichnung verdeckten Energieübertragungselementes aufgenommen. Die Antriebseinrichtung 70 umfasst einen nicht dargestellten Elektromotor zur Umwandlung von elektrischer Energie aus dem Akku 590 in Drehenergie, eine ein Getriebe 400 umfassende Drehmomentübertragungseinrichtung zur Übertragung eines Drehmomentes des Elektromotors auf einen als Spindeltrieb 300 ausgebildeten Bewegungsumwandler, eine einen Rollenzug 260 umfassende Kraftübertragungseinrichtung zur Übertragung einer Kraft von dem Bewegungsumwandler auf einen als Feder 200 ausgebildeten mechanischen Energiespeicher und zur Übertragung einer Kraft von der Feder auf das Energieübertragungselement.

Fig. 3 zeigt einen elektrischen Motor 480 mit einem Motorabtrieb 490 in einem Längsschnitt. Der Motor 480 ist als bürstenloser Gleichstrommotor ausgebildet und weist Motorspulen 495 zum Antreiben des Motorabtriebs 490, welcher einen Permanentmagneten 491 umfasst, auf. Der Motor 480 wird von einem nicht dargestellten Motorhalter gehalten und mittels der Crimpkontakte 506 mit elektrischer Energie versorgt und mittels der Steuerleitung 505 gesteuert.

An dem Motorabtrieb 490 ist ein als Motorritzel 410 ausgebildetes motorseitiges Drehelement durch einen Presssitz drehfest befestigt. Bei nicht dargestellten Ausführungsbeispielen ist das Drehelement stoffschlüssig, insbesondere durch Kleben oder Aufspritzen, oder formschlüssig befestigt. Das Motorritzel 410 wird von dem Motorabtrieb 490 angetrieben und treibt seinerseits eine nicht dargestellte Drehmomentübertragungseinrichtung an. Eine Halteeinrichtung 450 ist einerseits mittels eines Lagers 452 auf dem Motorabtrieb 490 drehbar gelagert und andererseits mittels eines ringförmigen Montageelementes 470 an dem Motorgehäuse drehfest angebunden. Zwischen der Halteeinrichtung 450 und dem Montageelement 470 ist ein ebenfalls ringförmiges Dichtelement 460 angeordnet, welches der Dichtung gegen Staub und dergleichen dient. Zusammen mit der Leitungsdichtung 570 wird das Motorgehäuse 24 gegenüber dem übrigen Gehäuse abgedichtet, wobei der Lüfter 565 durch die Lüftungsschlitze 33 Luft zur Kühlung des Motors 480 ansaugt und die übrige Antriebseinrichtung vor Staub geschützt ist.

Die Halteeinrichtung 450 weist eine Magnetspule 455 auf, welche bei Bestromung eine Anziehungskraft auf einen oder mehrere Magnetanker 456 ausübt. Die Magnetanker 456 erstrecken sich in als Durchbrüche ausgebildete Ankerausnehmungen 457 des Motorritzels 410 und sind somit drehfest an dem Motorritzel 410 und damit an dem Motorabtrieb 490 angeordnet. Aufgrund der Anziehungskraft werden die Magnetanker 456 gegen die Halteeinrichtung 450 gedrückt, so dass eine Drehbewegung des Motorabtriebs 490 gegenüber dem Motorgehäuse abgebremst oder verhindert wird.

Fig. 4 zeigt ein weiteres Beispiel einer Eintreibvorrichtung 800 mit einem Motor 810 und einer Tragstruktur 820, welche Teil eines Gehäuses der Eintreibvorrichtung 800 ist und den Motor 810 trägt, welcher mittels zweier als Ringelemente ausgebildeter Dämpfelemente 830 an der Tragstruktur 820 gehalten ist. Die Dämpfelemente 830 umspannen jeweils den Motor 810 in einer sich senkrecht zur Eintreibrichtung der Eintreibvorrichtung erstreckenden Ebene. Im Übrigen ist der Motor 810 in allen Richtungen relativ zur Tragstruktur 820 bewegungsentkoppelt. Die Dämpfelemente 830 bestehen aus einem Elastomer und sind kreisringförmig ausgebildet. Sie weisen einen kreisförmigen Querschnitt auf und sind als O-Ringe ausgebildet.

Fig. 5 zeigt eine Schnittansicht der Anordnung aus Fig. 4. Die Tragstruktur 820 weist Nuten 840 für eine teilweise Aufnahme jeweils eines Dämpfelements 830 auf, wobei jede Nut 840 in Umfangsrichtung des jeweiligen Dämpfelements 830 vollständig umlaufend ausgebildet ist. In analoger Weise weist der Motor 810 zwei Rillen 850 für eine teilweise Aufnahme jeweils eines Dämpfelements 830 auf, wobei jede Rille 850 in Umfangsrichtung des jeweilgen Dämpfelements 830 vollständig umlaufend ausgebildet ist.

Fig. 6 zeigt ein weiteres Beispiel einer Eintreibvorrichtung 900 mit einem Motor 910 und einer Tragstruktur 920, welche Teil eines Gehäuses der Eintreibvorrichtung 900 ist und den Motor 910 trägt, welcher mittels zweier als Ringelemente ausgebildeter Dämpfelemente 930 an der Tragstruktur 920 gehalten ist. Die Dämpfelemente 930 umspannen jeweils den Motor 910 in einer sich senkrecht zur Eintreibrichtung der Eintreibvorrichtung erstreckenden Ebene. Im Die Dämpfelemente 830 bestehen aus einem Elastomer und sind kreisringförmig ausgebildet. Sie weisen einen kreisförmigen Querschnitt auf und sind als O-Ringe ausgebildet.

Um den Motor 910, der eine Wärmequelle darstellt, zu kühlen, weist die Eintreibvorrichtung 900 einen von der gleichen Energiequelle wie der Motor 910 betriebenen Lüfter 960 auf, welcher mittels eines Lüfterdämpfelements 970 an der Tragstruktur 920 gehalten ist. Bei einem nicht gezeigten Ausführungsbeispiel ist der Lüfter mittels des Lüfterdämpfelements an dem Motor gehalten und somit mittels der Dämpfelemente des Motors zusätzlich gedämpft. Das Lüfterdämpfelement 970 besteht aus einem Elastomer und bildet eine Einhausung des Lüfters 960 und weist einen bevorzugt T-förmigen Vorsprung 980 auf, welcher in einer Aufnahme 990 der Tragstruktur 920 aufgenommen ist. Der Vorsprung 980 greift dabei in einen Hinterschnitt der Aufnahme ein.

## Patentansprüche

1. Vorrichtung (900) zum Eintreiben eines Befestigungselementes in einen Untergrund in einer Eintreibrichtung, mit einer Wärmequelle, mit einem Lüfter (960) zur Kühlung der Wärmequelle mit einer Tragstruktur (920), welche den Lüfter trägt, und mit einem Lüfterdämpfelement, mittels dessen der Lüfter an der Tragstruktur oder an der Wärmequelle (910) gehalten ist **dadurch gekennzeichnet, dass** der Lüfter eine Einhausung aufweist, welche durch das Lüfterdämpfelement (970) gebildet ist

2. Vorrichtung nach Anspruch 1, weiterhin umfassend ein weiteres Dämpfelement (930), mittels dessen die Wärmequelle an der Tragstruktur gehalten ist.

3. Vorrichtung nach einem der vorhergehenden Ansprüche, wobei das Lüfterdämpfelement (970) mindestens einen Vorsprung (980) aufweist, und wobei die Tragstruktur beziehungsweise die Wärmequelle eine Aufnahme aufweist, in welcher der Vorsprung aufgenommen ist.

4. Vorrichtung nach Anspruch 3, wobei die Aufnahme einen Hinterschnitt aufweist, in welchen der Vorsprung eingreift.

5. Vorrichtung nach einem der vorhergehenden Ansprüche, wobei das Lüfterdämpfelement und/oder das weitere Dämpfelement ein elastisches Material, insbesondere ein Elastomer, insbesondere PU, EPDM oder FKM, umfasst, und insbesondere daraus besteht.

6. Vorrichtung nach einem der vorhergehenden Ansprüche, weiterhin aufweisend ein Gehäuse, wobei die Tragstruktur starr mit dem Gehäuse (20) verbunden oder Teil des Gehäuses ist.

7. Vorrichtung nach einem der vorhergehenden Ansprüche, wobei die Wärmequelle einen insbesondere elektrischen Motor umfasst.

8. Vorrichtung nach einem der vorhergehenden Ansprüche, weiterhin umfassend ein zwischen einer Ausgangsstellung und einer Setzstellung bewegbares Energieübertragungselement zur Übertragung von Energie auf das Befestigungselement.

9. Vorrichtung nach einem der vorhergehenden Ansprüche, weiterhin aufweisend einen mechanischen Energiespeicher zur Speicherung von mechanischer Energie und eine Energieübertragungseinrichtung zur Übertragung von Energie aus einer Energiequelle auf den mechanischen Energiespeicher, wobei die Energieübertragungseinrichtung den Motor zur Übertragung der Energie aus der Energiequelle auf den mechanischen Energiespeicher aufweist.

10. Vorrichtung nach Anspruch 9, wobei der mechanische Energiespeicher eine Feder (200), insbesondere eine Schraubenfeder umfasst.

11. Vorrichtung nach einem der Ansprüche 9 bis 10, wobei die Energiequelle eine elektrische Batterie (590) umfasst, welche den Motor und den Lüfter mit elektrischer Energie versorgt.

## Claims

1. Apparatus (900) for driving a fastening element into an substrate in a driving-in direction, having a heat source, having a fan (960) for cooling the heat source, having a support structure (920), which supports the fan, and having a fan damping element, by means of which the fan is held on the support structure or on the heat source (910), **characterized in that** the fan has an enclosure, which is formed by the fan damping element (970).

2. Apparatus according to Claim 1, also comprising a further damping element (930), by means of which the heat source is held on the support structure.

3. Apparatus according to either of the preceding claims, wherein the fan damping element (970) has at least one protrusion (980), and wherein the support structure or the heat source has a receptacle in which the protrusion is received.

4. Apparatus according to Claim 3, wherein the receptacle has an undercut in which the protrusion engages.

5. Apparatus according to one of the preceding claims, wherein the fan damping element and/or the further damping element comprise/comprises an elastic material, in particular an elastomer, in particular PU, EPDM or FKM, and in particular consist/consists thereof.

6. Apparatus according to one of the preceding claims, also having a housing, wherein the support structure is rigidly connected to the housing (20) or is part of the housing.

7. Apparatus according to one of the preceding claims, wherein the heat source comprises an in particular electric motor.

8. Apparatus according to one of the preceding claims, also comprising an energy transmission element that is movable between a starting position and a setting position in order to transmit energy to the fastening element.

9. Apparatus according to one of the preceding claims, also having a mechanical energy store for storing mechanical energy and an energy transmission device for transmitting energy from an energy source to the mechanical energy store, wherein the energy transmission device has the motor for transmitting the energy from the energy source to the mechanical energy store.

10. Apparatus according to Claim 9, wherein the mechanical energy store comprises a spring (200), in particular a helical spring.

11. Apparatus according to either of Claims 9 and 10, wherein the energy source comprises an electric battery (590), which supplies the motor and the fan with electrical energy.

## Revendications

1. Dispositif (900) destiné à enfoncer un élément de fixation dans un substrat dans une direction d'enfoncement, ledit dispositif comprenant une source de chaleur, un ventilateur (960) destiné à refroidir la source de chaleur, une structure de support (920) qui supporte le ventilateur, et un élément d'amortissement de ventilateur au moyen duquel le ventilateur est maintenu sur la structure de support ou sur la source de chaleur (910),
**caractérisé en ce que** le ventilateur comporte une enceinte qui est formée par l'élément d'amortissement de ventilateur (970).

2. Dispositif selon la revendication 1, comprenant en outre un autre élément d'amortissement (930) au moyen duquel la source de chaleur est maintenue sur la structure de support.

3. Dispositif selon l'une des revendications précédentes, l'élément d'amortissement de ventilateur (970) comportant au moins une saillie (980) et la structure de support ou la source de chaleur comportant un réceptacle dans lequel est reçue la saillie.

4. Dispositif selon la revendication 3, **caractérisé en ce que** le réceptacle comporte une contre-dépouille dans laquelle s'engage la saillie.

5. Dispositif selon l'une des revendications précédentes, l'élément d'amortissement de ventilateur et/ou l'autre élément d'amortissement comprenant un matériau élastique, notamment un élastomère, notamment du PU, de l'EPDM ou du FKM, et étant notamment constitués de celui-ci.

6. Dispositif selon l'une des revendications précédentes, comportant en outre un boîtier, la structure de support étant reliée rigidement au boîtier (20) ou faisant partie du boîtier.

7. Dispositif selon l'une des revendications précédentes, la source de chaleur comprenant notamment un moteur électrique.

8. Dispositif selon l'une des revendications précédentes, comprenant en outre un élément de transmission d'énergie qui est mobile entre une position initiale et une position de réglage et qui est destiné à transmettre de l'énergie à l'élément de fixation.

9. Dispositif selon l'une des revendications précédentes, comportant en outre un accumulateur d'énergie mécanique destiné à emmagasiner de l'énergie mécanique et une unité de transmission d'énergie destinée à transmettre de l'énergie d'une source d'énergie à l'accumulateur d'énergie mécanique, l'unité de transmission d'énergie comportant le moteur pour transmettre l'énergie de la source d'énergie à l'accumulateur d'énergie mécanique.

10. Dispositif selon la revendication 9, l'accumulateur d'énergie mécanique comprenant un ressort (200), notamment un ressort hélicoïdal.

11. Dispositif selon l'une des revendications 9 et 10, la source d'énergie comprenant une batterie électrique (590) qui alimente le moteur et le ventilateur en énergie électrique.
